# EUROPÄISCHE PATENTSCHRIFT

(11) **EP 0 463 416 B1**
(45) Veröffentlichungstag und Bekanntmachung des Hinweises auf die Patenterteilung: **29.09.1993**
(21) Anmeldenummer: 91109155.1
(22) Anmeldetag: 05.06.1991
(51) Int. Cl.: B25D 16/00

(54) **Elektrische Schlagbohrmaschine**
Electrical hammerdrill
Foreuse à percussion électrique

(30) Priorität: 26.06.1990 DE 4020269
(43) Veröffentlichungstag der Anmeldung: 02.01.1992
(73) Patentinhaber: ROBERT BOSCH GMBH, 70442 Stuttgart (DE)
(72) Erfinder: Faelchle, Joerg, W-7445 Bempflingen (DE)

(56) Entgegenhaltungen:
- EP-A- 0 051 923
- EP-A- 0 221 009
- EP-A- 0 331 619
- DE-A- 3 321 762
- DE-B- 1 957 235
- FR-A- 2 396 155
- GB-A- 2 121 717

## Beschreibung

Die Erfindung geht aus von einer Schlagbohrmaschine nach der Gattung des Anspruchs 1. Aus dem DE-PS 19 57 235 (= US-PS 36 80 642) ist bereits eine solche Schlagbohrmaschine bekannt, die sich zum Schlagbohren und zum Drehbohren mit jeweils zwei Spindeldrehzahlen eignet. Der Drehantrieb ist bei dieser Maschine nicht abschaltbar, sodaß reines Schlagen bzw. Meißeln nicht möglich ist.

### Vorteile der Erfindung

Die erfindungsgemäße Schlagbohrmaschine mit den kennzeichnenden Merkmalen des Anspruchs 1 hat demgegenüber den Vorteil, daß sie sich durch bedienungsfreundliche und einfach zu handhabende Schaltelemente in die Betriebsweisen Drehbohren, Schlagbohren sowie Meißeln mit und ohne Spindelarretierung umschalten läßt.

Durch die in den abhängigen Ansprüchen aufgeführten Maßnahmen sind vorteilhafte Weiterbildungen und Verbesserungen der im Anspruch 1 angegebenen Schlagbohrmaschine möglich. Besonders vorteilhaft ist ein mit dem Schalthebel zum Schalten der Betriebsweise zusammenarbeitender Sperrstift für die Spindelarretierung. Dieser steht unter Federkraft und kehrt vor Zuschalten des Drehantriebs selbstätig in seine Ruhestellung zurück. Federnde Schaltglieder ermöglichen ein Umschalten der Drehzahl auch während des Betriebs.

Die drehbare Anordnung von Getriebezahnrädern auf der Spindel, die mittels eines axial verschieblichen Kupplungsrings schaltbar sind, ermöglicht auf besonders einfache Weise eine zweckmäßige Koppelung der Schaltelemente für die Betriebsweisenumschaltung und die Spindelarretierung.

### Zeichnung

Ein Ausführungsbeispiel der Erfindung ist in der Zeichnung dargestellt und in der nachfolgenden Beschreibung näher erläutert. Figur 1 zeigt einen Längsschnitt durch eine Schlagbohrmaschine, Figur 2 zeigt einen Querschnitt durch die Schaltelemente.

### Beschreibung des Ausführungsbeispiels

Eine Schlagbohrmaschine mit nicht weiter gezeigtem elektrischem Antriebsmotor weist ein Gehäuse 2 auf, aus dem vorne ein Werkzeughalter 3 herausragt. Der Werkzeughalter 3 ist mit einer drehend angetriebenen Spindel 4 verbunden, innerhalb derer ein pneumatisches Schlagwerk 5 untergebracht ist. In Axialrichtung der Spindel 4 erzeugte Schläge des Schlagwerks 5 werden auf ein in den Werkzeughalter 3 eingesetztes nicht weiter gezeigtes Werkzeug übertragen. Das Schlagwerk 5 ist durch ein an sich von Bohrhämmern her bekanntes Taumelgetriebe 6 angetrieben, das ein Drehantriebsglied 7 und einen hin- und hergehend angetriebenen Kolben 8 aufweist. Das Drehantriebsglied 7 trägt einen Teil einer Kupplung 10, deren anderer Teil an einer Schalthülse 11 angeordnet ist. Die Schalthülse 11 wird von einer von einem Motorritzel 9 angetriebenen Zwischenwelle 12 drehend angetrieben und ist auf dieser axial verschieblich. Die Schalthülse 11 trägt einen Bund 13, an dem ein über die Spindel 4 aufgeschobenes ringförmiges Drucklager 14 anliegt. Die Zwischenwelle 12 trägt zwei voneinander beabstandete, fest mit ihr verbundene Zahnräder 16 und 17 von unterschiedlichem Durchmesser. Die Zahnräder 16 und 17 stehen in ständigem Eingriff mit zwei drehbar aber axial fest auf der Spindel 4 gelagerten Zahnrädern 18 und 19. Zwischen den Zahnrädern 18 und 19 trägt die Spindel 4 drehfest aber axial verschieblich einen Kupplungsring 20, der jedem der Zahnräder zugewandt jeweils eine Kupplungsverzahnung 21 aufweist. Die Kupplungsverzahnungen 21 greifen in Gegenverzahnungen 22 und 23 an den Zahnrädern 18 und 19 ein. In seinem Mittelteil trägt der Kupplungsring 20 eine Arretierverzahnnung 24, in die ein drehfest im Gehäuse 2 sitzender Sperrstift 25 einrastbar ist.

An dem Kupplungsring 20 greift eine zweischenkelige Schaltgabel 27 an, die von einer Druckfeder 28 gegen eine erste ringförmig geschlossene Steuerkurve 30 eines Schalthebels 31 angedrückt wird. Ein Schenkel 32 der Schaltgabel 27 ist gegenüber dem anderen verschieblich gelagert und wird von einer Feder 33 gegen den Kupplungsring 20 gedrängt. Der Schalthebel 31 hat eine aus dem Gehäuse 2 herausragende Handhabe 35 und ist um eine senkrecht zu der Gehäuseebene verlaufende Achse 36 drehbar. Innerhalb des Gehäuses hat der Schalthebel 31 als erste Steuerkurve 30 eine Ringnut, deren Grund etwa eine halbkreisförmige Linie beschreibt. Der Nutgrund hat nach zwei von vier Seiten von der Achse 36 her gemessen einen weiten Abstand, so daß der Kupplungsring 20 in das Zahnrad 19 für den langsamen Gang einkuppelt, nach einer Seite einen mittelgroßen Abstand, so daß keines der beiden Zahnräder 18, 19 mit der Spindel 4 gekoppelt sind und nach der vierten Seite einen geringen Abstand zur Achse 36, so daß das Zahnrad 18 mit dem Kupplungsring 20 gekuppelt ist. Die Steuerkurve 30 ist so ausgebildet, daß beim Drehen aus der in Figur 1 gezeigten Meißelstellung ohne Drehantrieb die Schaltgabel 27 zunächst keinen Verschiebeweg ausführt, so daß ein an dem Sperrstift 25 seitlich angebrachter, von einer Nase 38 am Schalthebel 31 niedergehaltener Haltefortsatz 39 freigegeben wird. Dazu weist die Steuerkurve 30 einen abgeflachten Kurvenabschnitt 40 auf. Axial weiter innen hat der Schalthebel 31 noch eine zweite geschlossene Steuerkurve, die als hervorstehende Platte 42 mit zwei schmalen und zwei langen Seiten ausgebildet ist. Die Steuerkurve beziehungsweise Platte 32 arbeitet zusammen mit dem Drucklager 14. In Figur 1 liegen die langen Seiten der Platte 42 parallel zum Drucklager 14, so daß die Kupplung 10 eingekuppelt ist. Stehen die schmalen Seiten der Platte 42 parallel zum Drucklager 14, so kuppelt die Kupplung 10 infolge der Kraft einer Kupplungsfeder 43 aus und das Drehantriebsglied 7 steht still.

Über den Schalthebel 31 und den Sperrstift 25 kann unter fünf verschiedenen Betriebsweisen der Schlagbohrmaschine gewählt werden. In Figur 1 und 2 ist reines Schlagen mit Spindelarretierung gezeigt. Wird der Sperrstift 25 nicht eingedrückt, so erfolgt bei gleicher Stellung des Schalthebels 31 ein Schlagbetrieb mit freidrehbarer Spindel 4. Durch Weiterdrehen des Schalthebels 31 im Uhrzeigersinn um 90 Grad springt zunächst der Sperrstift 25 unter der Nase 38 hervor, danach wird die Schaltgabel in Richtung auf den Werkzeughalter 3 verschoben, so daß die Kupplungsverzahnung 21 in die Gegenverzahnung 23 des Zahnrades 19 eingreift. Gleichzeitig wird über die Steuerkurve 42 das Drucklager 14 in Richtung Werkzeughalter 3 verschoben, so daß das Schlagwerk 5 auskuppelt. In dieser Stellung ist Drehbohren mit langsamer Drehgeschwindigkeit möglich. Ein weiteres Verdrehen des Schalthebels 31 um 90 Grad im Uhrzeigersinn führt zum Zuschalten des Schlagwerks 5 womit nun Schlagbohren mit langsamer Geschwindigkeit möglich ist. In der vierten Stellung, die durch weiteres Drehen um 90 Grad erreicht wird, wird das Schlagwerk 5 wiederum abgeschaltet und die Schaltgabel wird durch die Kraft der Druckfeder 28 vom Werkzeughalter 3 weg nach links gedrängt, so daß die Kupplungsverzahnung 21 in die Gegenverzahnung 22 des Zahnrades 18 einrastet. In dieser Stellung ist Drehbohren mit schneller Drehgeschwindigkeit möglich. Schlagbohren mit schneller Drehgeschwindigkeit ist vorsorglich nicht anwählbar, da hierbei eine Überlastung des Motors auftreten könnte.

Der Schalthebel 31 ist mit der Schaltgabel 27 nicht fest gekoppelt. Die Federn 28 und 33 sorgen beim Zuschalten der Zahnräder 18 bzw. 19 dafür, daß der Schalthebel 31 auch dann in seine gewünschte Stellung gedreht werden kann, wenn die Verzahnungen 21/22 bzw. 21/23 Zahn auf Zahn stehen. Der abgefederte Schenkel 32 bzw. die abgefederte Schaltgabel 27 selbst drängen den Kupplungsring 20 erst dann seitwärts, wenn die Kupplungsverzahnung 21 in die jeweilige Gegenverzahnung 22 bzw. 23 eingreifen kann. Der Schalthebel 31 und die Steuerkurven 30, 42 sind so gestaltet, daß sich der Schalthebel in beiden Drehrichtungen beliebig weit drehen läßt, also die gewünschte Betriebsweise jeweils auf dem kürzesten Weg angewählt werden kann.

Die Erfindung beschränkt sich nicht auf das gezeigte Ausführungsbeispiel. Insbesondere können auch andere Zweiganggetriebe-Bauarten verwendet werden, die ebenfalls durch eine Längsverschiebung eines von der Steuerkurve eines Schalthebels gesteuerten Schaltgliedes schaltbar sind. Die Erfindung ist insbesondere auch auf pneumatische Bohrhämmer anwendbar.

## Patentansprüche

1. Elektrische Schlagbohrmaschine oder Bohrhammer mit einem Schaltgetriebe, das mindestens zwei verschiedene Drehzahlen der Spindel (4) ermöglicht und einem abschaltbaren Schlagwerk (5), wobei sowohl das Schaltgetriebe als auch das Schlagwerk (5) mit einem einzigen, zwei Steuerkurven (30, 42) aufweisenden Schalthebel (31) geschaltet wird, dadurch gekennzeichnet, daß der Drehantrieb über eine der Steuerkurven (30) zu- und abgeschaltet wird, die auf einen beweglichen Kupplungsring (20) zwischen Spindel (4) und vom Motor angetriebener Zwischenwelle (12) einwirkt , und daß die Spindel (4) durch wahlweises Betätigen eines mit dem Kupplungsring zusammenarbeitenden Sperrstifts (25) drehfest arretiert werden kann.

2. Schlagbohrmaschine nach Anspruch 1, dadurch gekennzeichnet, daß der Sperrstift (25) mit einer Nase (38) an dem Schalthebel (31) zusammenarbeitet.

3. Schlagbohrmaschine nach Anspruch 1 oder 2, dadurch gekennzeichnet, daß der Sperrstift (25) bei Zuschaltung des Drehantriebs selbstätig aus seiner Sperrstellung in seine die Spindel (4) freigebende Ruhestellung zurückkehrt.

4. Schlagbohrmaschine nach einem der vorhergehenden Ansprüche, dadurch gekennzeichnet, daß das Schaltgetriebe zwei auf der Spindel (4) drehbar gelagerte Zahnräder (18, 19) und einen dazwischenliegenden, mit der Spindel (4) drehfest aber axial verschieblich verbundenen Kupplungsring (20) aufweist.

5. Schlagbohrmaschine nach Anspruch 1 oder 4, dadurch gekennzeichnet, daß das Schaltgetriebe federnd gelagerte Schaltglieder (27, 32) zwischen dem Schalthebel (31) und dem zu schaltenden Kupplungsring (20) enthält.

6. Schlagbohrmaschine nach einem der vorhergehenden Ansprüche, dadurch gekennzeichnet, daß das Schlagwerk (5) ein pneumatisches Hammerschlagwerk ist.

7. Schlagbohrmaschine nach einem der vorhergehenden Ansprüche, dadurch gekennzeichnet, daß der Schalthebel (31) eine erste nutartige Steuerkurve (30) und eine zweite plattenförmige Steuerkurve (42) aufweist.

8. Schlagbohrmaschine nach Anspruch 7, dadurch gekennzeichnet, daß die erste Steuerkurve (30) zur Drehzahlumschaltung mit einer Schaltgabel (27) zusammenarbeitet und einen Kurvenabschnitt (40) aufweist, der beim Drehen des Schalthebels (31) einen axialen Leerweg der Schaltgabel (27) bewirkt, währenddessen der Sperrstift (25) aus seiner Sperrstellung herausspringt.

9. Schlagbohrmaschine nach Anspruch 7, dadurch gekennzeichnet, daß die zweite Steuerkurve (42) auf eine Kupplung (10) an einem Drehantriebsglied (7) des Schlagwerks (5) einwirkt und dieses beim Drehen des Schalthebels (31) alternierend zu- und abschaltet.

## Claims

1. Electric impact drilling machine or drilling hammer having a shift transmission which allows at least two different rotation speeds for the spindle (4) and having a disconnectable striking mechanism (5), both the shift transmission and the striking mechanism (5) being switched by a single shift lever (31) exhibiting two control cams (30, 42), characterised in that the rotary drive is connected and disconnected by means of one of the control cams (30), which acts upon a movable clutch ring (20) between the spindle (4) and the intermediate shaft (12) driven by the motor and in that the spindle (4) can be detained in a rotationally secure manner by the selective actuation of a locking pin (25) interacting with the clutch ring.

2. Impact drilling machine according to Claim 1, characterised in that the locking pin (25) interacts with a boss (38) on the shift lever (31).

3. Impact drilling machine according to Claim 1 or 2, characterised in that the locking pin (25), upon the connection of the rotary drive, returns automatically out of its locking position into its rest position releasing the spindle (4).

4. Impact drilling machine according to one of the preceding claims, characterised in that the shift lever exhibits two gearwheels (18, 19), mounted rotatably on the spindle (4), and an intermediate clutch ring (20), which is connected in a rotationally secure but axially displaceable manner to the spindle (4).

5. Impact drilling machine according to Claim 1 or 4, characterised in that the shift transmission contains resiliently mounted switching members (27, 32) between the shift lever (31) and the clutch ring (20) to be switched.

6. Impact drilling machine according to one of the preceding claims, characterised in that the striking mechanism (5) is a pneumatic hammer striking mechanism.

7. Impact drilling machine according to one of the preceding claims, characterised in that the shift lever (31) exhibits a first groove-like control cam (30) and a second plate-shaped control cam (42).

8. Impact drilling machine according to Claim 7, characterised in that the first control cam (30), in order to switch over the rotation speed, interacts with a shift fork (27) and exhibits a curved section (40), which, upon rotation of the shift lever (31), gives rise to an axial idle path of the shift fork (27), whilst the locking pin (25) springs out of its locking position.

9. Impact drilling machine according to Claim 7, characterised in that the second control cam (42) acts upon a clutch (10) on a rotary drive member (7) of the striking mechanism (5) and alternately connects and disconnects the latter upon the rotation of the shift lever (31).

## Revendications

1. Perceuse électrique à percussion ou marteau pneumatique avec un élément de commutation qui rend possible au moins deux vitesses de rotation distinctes de l'axe (4) et un mécanisme de percussion (5) débrayable le régime de percussion ainsi que le mécanisme de percussion (5) étant commutés par un seul levier de commutation (31) présentant deux courbes de commande (30, 42), caractérisée en ce que le mode de rotation est mis en marche ou arrêté par l'intermédiaire de l'une des courbes (30, 42) qui agit sur une bague d'embrayage (20) mobile entre l'axe (4) et l'arbre intermédiaire (12) entraîné par le moteur, et la rotation de l'axe (4) peut être arrêtée en actionnant sélectivement une tige de blocage (25) travaillant avec la bague d'embrayage.

2. Perceuse à percussion selon la revendication 1 caractérisée en ce que la tige de blocage (25) coopère avec un bec (38) du levier de commutation (31).

3. Perceuse à percussion selon la revendication 1 ou 2, caractérisée en ce que la tige de blocage (25) retourne d'elle-même dans sa position de repos dans l'axe (4) de sa position de blocage lors du choix du régime de rotation.

4. Perceuse à percussion selon l'une des revendications précédentes, caractérisée en ce que le mécanisme de commutation comporte deux roues dentées (18, 19) situées sur l'axe (4) et une bague d'embrayage (20) située entre celles-ci, solidaire en rotation de l'axe (4) mais pouvant coulisser axialement.

5. Perceuse à percussion selon les revendications 1 ou 4, caractérisée en ce que le mécanisme de commutation comporte des organes de commutation (27, 32) maintenus par des ressorts entre le levier de commutation (31) et la bague d'embrayage à commuter (20).

6. Perceuse à percussion selon l'une des revendications précédentes, caractérisée en ce que le mécanisme de percussion (5) est un mécanisme de marteau pneumatique.

7. Perceuse à percussion selon une des revendications précédentes, caractérisée en ce que le levier de commutation (31) présente une première courbe de commande annulaire (30) et une seconde courbe de commande (42) en forme de plaque.

8. Perceuse à percussion d'après la revendication 7 caractérisée en ce que la première courbe de commande (30) sert à la commutation de la vitesse de rotation en travaillant avec une fourchette (27) et présente une section de courbe (40) qui actionne, lors de la rotation du levier de commutation (31), une courbe à vide de la fourchette (27) durant laquelle la tige de blocage vient hors de sa position de blocage.

9. Perceuse à percussion d'après la revendication 7, caractérisée en ce que la courbe de commande (42) s'enclenche dans un embrayage (10) à un élément d'entraînement en rotation (7) du mécanisme de percussion (5) et ce lors de l'alternance et la coupure du levier de commutation (31).
